# EUROPÄISCHE PATENTSCHRIFT

(11) **EP 1 836 010 B1**
(45) Veröffentlichungstag und Bekanntmachung des Hinweises auf die Patenterteilung: **17.06.2009**
(21) Anmeldenummer: 06776363.1
(22) Anmeldetag: 24.07.2006
(51) Int. Cl.: B21B 9/00

(54) **WALZANLAGE**
ROLLING INSTALLATION
INSTALLATION DE LAMINAGE

(30) Priorität: 20.08.2005 DE 102005039474
(43) Veröffentlichungstag der Anmeldung: 26.09.2007
(73) Patentinhaber: SMS Siemag AG, 40237 Düsseldorf (DE)
(72) Erfinder: HANKE, Hans-Jürgen, 57271 Hilchenbach (DE)
(74) Vertreter: Klüppel, Walter
(86) Internationale Anmeldenummer: PCT/EP2006/007251
(87) Internationale Veröffentlichungsnummer: WO 2007/022842

(56) Entgegenhaltungen:
- EP-A- 0 114 535
- EP-A1- 0 765 696
- WO-A-03/068426
- US-A- 3 204 393

## Beschreibung

Die Erfindung betrifft eine Walzanlage mit mindestens einem Walzgerüst zum Walzen eines Metallbandes und mit mindestens einer Absaugeinrichtung zum Absaugen von Dunst bzw. Staub von der Oberfläche des Metallbandes vor und/oder nach einem Walzvorgang.

Die europäische Patentanmeldung EP 0 765 696 A1 offenbart eine Vorrichtung zum Trockenhalten von Kaltband im Auslauf von Kaltwalz- und Bandanlagen. Die Vorrichtung umfasst eine fest installierte Abschottung und eine gelenkig damit verbundene bewegliche Abschottung im Auslauf der Anlage zum Abweisen von flüssigem Walzmedium im Bereich des Bandauslaufs. In die Abschottung ist eine Ballenabblasung und eine Bandkantenabblasung integriert. Unabhängig von der Abschottung weist die in EP-A 0 765 696 offenbarte Anlage eine Dunstabsaugung in der Nähe des auslaufenden Metallbandes auf.

Aus dem Stand der Technik, zum Beispiel aus dem US-Patent US 3,204,393 ist eine derartige Walzanlage grundsätzlich bekannt. Der Entwicklung der in dieser Patentschrift offenbarten Walzanlage lag das Problem zugrunde, dass bei den bis dahin bekannten Absaugeinrichtungen in der Umgebung von Walzgerüsten sehr groß dimensionierte Dunstabzugshauben zum Absaugen von Staub, Qualm oder Gasen verwendet wurden, die aufgrund ihrer Größe und Anordnung eine Überwachung der Walzanlagen bei deren Betrieb deutlich erschwerten. Um dieses Problem zu lösen, schlägt das besagte US-Patent vor, den Absaugkanälen auf der Eingangsseite und der Ausgangsseite der Walzanlage so genannte Absaugboxen mit jeweils einem Absaugschlitz zuzuordnen. Dabei sind die Absaugschlitze jeweils in unmittelbarer Nähe des Walzspaltes angeordnet, das heißt unmittelbar dort, wo der Staub und Qualm entsteht. Aufgrund dieser günstigen Platzierung beziehungsweise Anordnung des Absaugschlitzes können die für eine wirksame Absaugung des Staubs und des Qualms notwendige Luftmenge und damit auch die Abmessungen der Absaugboxen beziehungsweise der Absaughauben wesentlich reduziert werden. Auf der Eingangsseite und/oder auf der Ausgangsseite der Walzanlage beziehungsweise des Walzgerüstes sind vorzugsweise pneumatisch arbeitende Hebeeinrichtungen vorhanden zum optimalen Positionieren der Absaugboxen zusammen mit Walzenabstreifern in ihrer Höhe gegenüber dem Metallband.

Ausgehend von diesem Stand der Technik liegt der Erfindung die Aufgabe zugrunde, eine bekannte Walzanlage mit einer Absaugeinrichtung dahingehend weiterzubilden, dass die Konstruktion der Absaugeinrichtung vereinfacht und damit preisgünstiger wird.

Diese Aufgabe wird durch den Gegenstand des Patentanspruchs 1 gelöst. Demnach ist die erfindungsgemäße Walzanlage **dadurch gekennzeichnet, dass** der Einlaufabsaugkanal und / oder der Auslaufabsaugkanal in das Walzgerüst integriert ist und darin eng benachbart zu den Walzen bis in den Einlaufführungsbereich und / oder den Auslaufführungsbereich vertikal gradlinig geführt ist.

Im Rahmen der vorliegenden Erfindung ist der Begriff "verunreinigte Luft" als Oberbegriff für Dunst; Staub, Qualm und/oder gesundheitsschädliche Gase, insbesondere Rauchgase, zu verstehen. Der Begriff "Walzgerüst" steht für Quarto-Vorgerüste, Duo-Vorgerüste, Grobblechgerüste in "Walzanlagen", die generell als Warm- und Kalt-Flachwalzwerke ausgebildet sind.

Die beanspruchte Ausgestaltung der Walzanlage beziehungsweise der Absaugeinrichtung hat den Vorteil, dass sie gegenüber der beschriebenen, aus dem Stand der Technik bekannten Absaugeinrichtung keine kompliziert aufgebauten und damit teuren Absaugboxen aufweist und deshalb konstruktiv einfacher und preisgünstiger herstellbar ist. Trotzdem gewährleistet sie ein wirkungsvolles, weil walzspaltnahes Absaugen von verunreinigter Luft aus der Umgebung des Walzbandes, auch ohne dass überdimensional große Absaughauben vorhanden sein müssten und ohne dass unnötig viel Fremdluft aus der Werkhalle, in welcher die Walzanlage steht, mit angesaugt werden müsste. Durch die beanspruchte Integration des Einlaufabsaugkanals und / oder des Auslaufabsaugkanals in das Walzgerüst kann das Walzgerüst bzw. die gesamte Walzanlage sehr kompakt, das heißt Platz sparend ausgeführt werden.

Gemäß einem ersten Ausführungsbeispiel der Erfindung ist es vorteilhaft, wenn die Öffnungen in der Einlaufführungsplatte und/oder in der Auslaufführungsplatte in Form von Schlitzen ausgebildet sind. Die Schlitze gewährleisten, dass lediglich kleinere Partikel, die durch die Schlitze hindurchpassen, von der Absaugeinrichtung aus der Umgebung des Metallbandes abgesaugt werden; gleichzeitig werden größere Partikel oder Fremdkörper, die nicht durch die Schlitze hindurchpassen, von den Schlitzen zurückgehalten. Letzteres hat den Vorteil, dass die zurückgehaltenen Fremdkörper die Ansaugeinrichtung, insbesondere einen darin enthaltenen Ventilator nicht beschädigen können.

Gemäß einem weiteren Ausführungsbeispiel ist vorgesehen, dass der Einlaufabsaugkanal und der Auslaufabsaugkanal jeweils einen feststehenden Hauptabschnitt und einen einlauf- beziehungsweise auslaufseitigen verfahrbaren Abschnitt aufweisen. Der einlaufseitige beziehungsweise der auslaufseitige verfahrbare Abschnitt ist dann jeweils gegenüber dem ihm jeweils zugeordneten feststehenden Hauptabschnitt teleskopartig verfahrbar. Auf diese Weise können der Einlaufabsaugkanal und/oder der Auslaufabsaugkanal in ihrer Höhe gegenüber der Oberfläche des Metallbandes immer nach Maßgabe der jeweils gewünschten beziehungsweise eingestellten Dicke des Metallbandes eingestellt werden, sodass auf diese Weise immer eine optimale Absaugung der verunreinigten Luft gewährleistet ist.

Das Verfahren der einlaufseitigen beziehungsweise auslaufseitigen Abschnitte zusammen mit den Führungsplatten und auch zusammen mit den vorhandenen Walzenabstreifern erfolgt vorteilhafterweise durch eine Ansteuereinrichtung, welche vorzugsweise in Form von hydraulischen Zylindern ausgebildet ist.

Der Beschreibung sind insgesamt drei schematisch gehaltene Figuren beigefügt, wobei:
- Fig. 1: eine erfindungsgemäße Walzanlage;
- Fig. 2: einen Längsschnitt durch einen Einlaufabsaugkanal; und
- Fig. 3: eine Draufsicht aus dem Inneren des Einlaufabsaugkanals entge- gen der Absaugrichtung auf die Einlaufführungsplatte
zeigt.

Die Erfindung wird nachfolgend in Form von Ausführungsbeispielen unter Bezugnahme auf die genannten Figuren detailliert beschrieben.

Figur 1 zeigt eine Walzanlage 100. Die Walzanlage umfasst ein Walzgerüst 110 mit Walzen 116 zum Walzen eines Metallbandes. Das Walzgerüst 110 umfasst weiterhin einen Einlaufführungsbereich 112 zum Einführen des Metallbandes in einen Walzenspalt 118 und einen Auslaufführungsbereich zum Herausführen des Metallbands nach einem Walzvorgang aus dem Walzgerüst 110. Darüber hinaus weist das Walzgerüst 110 eine Absaugeinrichtung 120 auf zum Absaugen von verunreinigter Luft aus der näheren Umgebung und insbesondere von der Oberfläche des Metallbandes. Die Absaugeinrichtung 120 umfasst zum einen einen in den Einlaufführungsbereich 112 hineinführenden Einlaufabsaugkanal 122 und/oder einen in den Auslaufführungsbereich 114 hineinführenden Auslaufabsaugkanal 124 auf. Der Einlaufführungskanal 122 steht über einer Öffnung 113-O in einer Einlaufführungsplatte 113, welche den Einlaufführungsbereich 112 begrenzt und mit dem Einlaufführungsbereich in Verbindung steht. Analog steht der Auslaufabsaugkanal 124 über einer Öffnung 115-O in einer Auslaufführungsplatte 115, welche den Auslaufführungsbereich 114 begrenzt und mit diesem in Verbindung steht. Um das Absaugen der verunreinigten Luft, das heißt von Dunst, Staub, Qualm oder von Gasen, möglichst effizient durchführen zu können, ist sowohl der Einlaufabsaugkanal 122 wie auch der Auslaufabsaugkanal 124 möglichst nahe an dem Walzspalt 118 angeordnet, das heißt möglichst in unmittelbarer Nähe des Ortes, wo die Verunreinigung der Luft entsteht.

Wie in Figur 1 zu erkennen ist, sind vorzugsweise sowohl der Einlaufabsaugkanal 122 wie auch der Auslaufabsaugkanal 124 teleskopartig ausgebildet. Beide Kanäle besitzen dann einen feststehenden Hauptabschnitt 122-I, 124-I und einen relativ zu dem feststehenden Hauptabschnitt verfahrbaren Abschnitt 122-II, 124-II. Das Verfahren erfolgt mit einer Ansteuereinrichtung 130, die vorzugsweise in Form von hydraulischen Zylindern 131 (in Figur 1 nicht dargestellt) ausgebildet ist. Der in die Öffnung 113-O der Einlaufführungsplatte 113 mündende einlaufseitige Abschnitt 122-II des Einlaufabsaugkanals 122 ist an seinem einlaufseitigen Ende vorzugsweise an der Einlaufführungsplatte 113 befestigt und wird dann zusammen mit dieser relativ gegenüber dem Hauptabschnitt 122-I verfahren. Das Verfahren erfolgt nach Maßgabe einer jeweils aktuell gewünschten Größe des Walzspaltes 118. Analog ist auch der auslaufseitige Abschnitt 124-II des Auslaufabsaugkanals 124 mit der Auslaufführungsplatte 115 verbunden und kann zusammen mit dieser nach Maßgabe der jeweils aktuell gewünschten Größe des Walzspaltes verfahren werden. Die Einlaufführungsplatte 113 und die Auslaufführungsplatte 115 stehen stets in Kontakt mit den Walzenabstreifem 119, die Führungsplatten 113, 115 werden jeweils zusammen mit den Walzenabstreifern 119 entsprechend der aktuellen gewünschten Größe des Walzspaltes 118 verfahren.

Mit den Bezugszeichen 140 sind in Figur 1 Transportrollen bezeichnet, über die das zu walzende Metallband in das Walzgerüst hineingeführt oder aus diesem herausgeführt wird. Die vertikal nach oben gerichteten Pfeile in dem Einlaufabsaugkanal 122 und dem Auslaufabsaugkanal 124 zeigen die Richtung an, in welche die verunreinigte Luft abgesaugt wird. Demgegenüber zeigen die horizontal ausgerichteten Doppelpfeile die Walzrichtung W an, in welcher das Metallband das Walzgerüst durchläuft.

Erfindungsgemäß sind sowohl der Einlaufabsaugkanal 122 wie auch der Auslaufabsaugkanal 124 in das Walzgerüst integriert, so dass dieses und damit die gesamte Walzanlage kompakt, das heißt platzsparend, gebaut werden kann. Die Integration der besagten Kanäle in das Walzgerüst ist insbesondere aufgrund der in vertikaler Richtung gradlinigen und walzspaltnahen Anordnung der Kanäle möglich.

Figur 2 zeigt eine Seitenansicht des einlaufseitigen Abschnittes 122-II des Einlaufabsaugkanals 122. Es ist dort zu erkennen, dass dieser einlaufseitige Abschnitt an dem Ende, welches in die Öffnung 113-O hineinragt, möglichst über die gesamte Breite des zu walzenden Metallbandes ausgedehnt ist. Um Material und Kosten einzusparen, aber auch aus absaugtechnischen Gründen, kann sich der einlaufseitige Abschnitt 122-II mit wachsendem Abstand von dem Einlaufführungsbereich 112 zunehmend verjüngen. Der Abschnitt 122-II ist sowohl in Figur 1 wie auch in Figur 2 gegenüberliegend zu der Transportrolle 140 angeordnet gezeigt. Diese Darstellungen sind lediglich beispielhaft zu verstehen; die Transportrolle 140 könnte auch an anderer Stelle positioniert sein.

In Figur 3 ist eine Draufsicht auf das einlaufseitige Ende des einlaufseitigen Abschnittes 122-II gezeigt. Es ist dort zu erkennen, wie bereits in Figur 2 schematisch dargestellt, dass die Öffnung 113-O in eine Mehrzahl von Teilöffnungen in Form von Schlitzen 113-S unterteilt ist. Durch die Schlitze 113-S wird verhindert, dass größere Teile von der Absaugeinrichtung 120 mit angesaugt werden und diese dann unerwünschterweise verstopfen oder sogar zerstören würden. Die in Figuren 2 und 3 gezeigten Darstellungen des Einlaufabsaugkanals 122 gelten gleichermaßen auch für den Auslaufabsaugkanal 124.

## Patentansprüche

1. Walzanlage (100) umfassend:
mindestens ein Walzgerüst (110) zum Walzen eines Metallbandes mit einem Einlaufführungsbereich (112) zum Einführen des Metallbandes in einen Walzspalt (118) des Walzgerüstes (110) und einem Auslaufführungsbereich (114) zum Herausführen des Metallbandes aus dem Walzgerüst; und eine Absaugeinrichtung (120) zum Absaugen von verunreinigter Luft aus der näheren Umgebung des Metallbandes mit einem Einlaufabsaugkanal (122), welcher über eine Öffnung (113-O) in einer den Einlaufführungsbereich (112) begrenzenden Einlaufführungsplatte (113) walzspaltnah mit dem Einlaufführungsbereich (112) in Verbindung steht und/oder mit einem Auslaufabsaugkanal (124), welcher über eine Öffnung (115-O) in einer den Auslaufführungsbereich (114) begrenzenden Auslaufführungsplatte (115) walzspaltnah mit dem Auslaufführungsbereich (114) in Verbindung steht;
**dadurch gekennzeichnet, dass**
der Einlaufabsaugkanal (122) und/oder der Auslaufabsaugkanal (124) in das Walzgerüst (110) integriert ist und darin eng benachbart zu den Walzen (116) bis in den Einlaufführungsbereich (112) und/oder den Auslaufführungsbereich (114) vertikal gradlinig geführt ist.

2. Walzanlage (100) nach Anspruch 1,
**dadurch gekennzeichnet,**
**dass** die Öffnung (113-O) in der Einlaufführungsplatte (113) und/oder die Öffnung (115-O) in der Auslaufführungsplatte (115) in Form von Schlitzen (113-S) ausgebildet ist, welche über die Breite der jeweiligen Führungsplatte (113, 115) vorzugsweise parallel zur Walzrichtung (W) verteilt angeordnet sind.

3. Walzanlage (100) nach einem der vorangegangenen Ansprüche,
**dadurch gekennzeichnet,**
**dass** der Einlaufabsaugkanal (122) einen feststehenden Hauptabschnitt (122-I) und einen einlaufseitigen verfahrbaren Abschnitt (122-II) aufweist, wobei der einlaufseitige verfahrbare Abschnitt (122-II) vorzugsweise mit der Einlaufführungsplatte (113) verbunden und zusammen mit dieser relativ gegenüber dem feststehenden Hauptabschnitt (122-I) des Einlaufabsaugkanals nach Maßgabe der jeweils aktuell gewünschten Größe des Walzspaltes (118) teleskopartig verfahrbar ist; und/oder
der Auslaufabsaugkanal (124) einen feststehenden Hauptabschnitt (124-I) und einen auslaufseitigen verfahrbaren Abschnitt (124-II) aufweist, wobei der auslaufseitige verfahrbare Abschnitt vorzugsweise mit der Auslaufführungsplatte (115) verbunden und zusammen mit dieser relativ gegenüber dem feststehenden Hauptabschnitt (124-I) des Auslaufabsaugkanals nach Maßgabe der jeweils aktuell gewünschten Größe des Walzspaltes teleskopartig verfahrbar ist.

4. Walzanlage (100) nach Anspruch 4,
**dadurch gekennzeichnet,**
**dass** die Walzanlage weiterhin eine Ansteuereinrichtung (130), vorzugsweise in Form von hydraulischen Zylindern (131), aufweist zum Verfahren des Einlaufabsaugkanals (122) und/oder des Auslaufabsaugkanals (124) jeweils zusammen mit der zugehörigen Führungsplatte (113, 115), und die Einlaufführungsplatte (113) und die Auslaufführungsplatte (115) in Kontakt zu den Walzen abstreifern 119 stehen, und diese entsprechend der aktuell gewünschten Größe des Walzspaltes (118) verfahrbar sind.

## Claims

1. Rolling mill (100), which comprises at least one roll stand (110) for rolling a metal strip, with an inlet guide region (112) for guiding the metal strip into a roll gap (118) of the roll stand (110) and an outlet guide region (114) for guiding the metal strip out of the roll stand; and which comprises a suction system (120) for sucking contaminated air from the immediate vicinity of the metal strip with an inlet suction duct (122), which is connected with the inlet guide region (112) close to the roll gap by way of an opening (113-0) in an inlet guide plate (113) bounding the inlet guide region (112), and/or with an outlet suction duct (124), which is connected with the outlet guide region (114) close to the roll gap by way of an opening (115-0) in an outlet guide plate (115) bounding the inlet guide region (114), **characterised in that** the inlet suction duct (122) and/or the outlet suction duct (124) is integrated in the roll stand (110) and guided therein with a vertically straight orientation closely adjacent to the rolls (116) up to the inlet guide region (112) and/or the outlet guide region (114).

2. Rolling mill (100) according to claim 1, **characterised in that** the opening (113-0) in the inlet guide plate (113) and/or the opening (115-0) in the outlet guide plate (115) is or are constructed in the form of slots (113-S), which are arranged to be distributed over the width of the respective guide plate (113, 115), preferably parallel to the rolling direction (W).

3. Rolling mill (100) according to one of the preceding claims, wherein the inlet suction duct (122) has a stationary main section (122-I) and a movable section (122-II) at the inlet side, wherein the movable section (122-II) at the inlet side is preferably connected with the inlet guide plate (133) and is telescopically movable together with this relative to the stationary main section (122-I) of the inlet suction duct (122) depending on the respective currently desired size of the roll gap (118); and/or the outlet suction duct (124) has a stationary main section (124-I) and a movable section (124-II) at the outlet side, wherein the movable section (124-II) at the outlet side is preferably connected with the outlet guide plate (115) and telescopically movable together with this relative to the stationary main section (124-I) of the outlet suction duct (124) depending on the respective currently desired size of the roll gap (118).

4. Rolling mill (100) according to claim 4, **characterised in that** the rolling mill further comprises a drive control system (130), preferably in the form of hydraulic cylinders (131), for moving the inlet suction duct (122) and/or the outlet suction duct (124) together with the associated guide plate (113, 115), and the inlet guide plate (113) and the outlet guide plate (115) are in contact with the roll strippers (119), and these are movable in correspondence with the currently desired size of the roll gap (118).

## Revendications

1. Installation de laminage (100) comprenant :
au moins une cage de laminoir (110) pour laminer une bande métallique, comprenant une zone de guidage d'entrée (112) pour introduire la bande métallique dans une emprise de laminage (118) de la cage de laminoir (110) et une zone de guidage de sortie (114) pour faire sortir la bande métallique hors de la cage de laminoir ; et un dispositif d'aspiration (120) pour aspirer l'air vicié hors du proche environnement de la bande métallique, comprenant un canal d'aspiration d'entrée (122) qui communique, à proximité de l'emprise de laminage, avec la zone de guidage d'entrée (112) via une ouverture (113-O) dans une plaque de guidage d'entrée (113) qui délimite la zone de guidage d'entrée (112), et/ou comprenant un canal d'aspiration de sortie (124) qui communique, à proximité de l'emprise de laminage, avec la zone de guidage de sortie (114) via une ouverture (115-O) dans une plaque de guidage de sortie (115) qui délimite la zone de guidage de sortie (114) ;
**caractérisée en ce que**
le canal d'aspiration d'entrée (122) et/ou le canal d'aspiration de sortie (124) est intégré dans la cage de laminoir (110) et est guidé verticalement en ligne droite dans celui-ci au voisinage des cylindres (116) jusque dans la zone de guidage d'entrée (112) et/ou dans la zone de guidage de sortie (114).

2. Installation de laminage (100) selon la revendication 1,
**caractérisée en ce que**
l'ouverture (113-O) dans la plaque de guidage d'entrée (113) et/ou l'ouverture (115-O) dans la plaque de guidage de sortie (115) est réalisée sous la forme de fentes (113-S) qui sont agencées de façon répartie sur la largeur de la plaque de guidage respective (113, 115), de préférence parallèlement à la direction de laminage (W).

3. Installation de laminage (100) selon l'une des revendications précédentes,
**caractérisée en ce que**
le canal d'aspiration d'entrée (122) comprend un tronçon principal stationnaire (122-1) et un tronçon déplaçable (122-II) du côté entrée, ledit tronçon déplaçable (122-II) du côté sortie étant de préférence relié à la plaque de guidage d'entrée et étant déplaçable conjointement avec celle-ci par rapport au tronçon principal stationnaire (122-1) du canal d'aspiration d'entrée de manière télescopique et d'après la mesure de la taille souhaitée actuelle respective de l'emprise de laminage (118) ; et/ou
**en ce que** le canal d'aspiration de sortie (124) comprend un tronçon principal stationnaire (124-I) et un tronçon déplaçable (124-II) du côté sortie, ledit tronçon déplaçable du côté sortie étant de préférence relié à la plaque de guidage de sortie (115) et étant déplaçable conjointement avec celle-ci par rapport au tronçon principal stationnaire (124-1) du canal d'aspiration de sortie de manière télescopique et d'après la mesure de la taille souhaitée actuelle respective de l'emprise de laminage.

4. Installation de laminage (100) selon la revendication 4,
**caractérisée en ce que** l'installation de laminage comprend en outre un dispositif de pilotage (130), de préférence sous la forme de cylindres hydrauliques (131), pour le déplacement du canal d'aspiration d'entrée (122) et/ou du canal d'aspiration de sortie (124), et chacun conjointement avec la plaque de guidage associée (113, 115), et la plaque de guidage d'entrée (113) et la plaque de guidage de sortie (115) sont en contact avec les racleurs de cylindres (119), et ces derniers sont déplaçables en correspondance de la taille souhaitée actuelle de l'emprise de laminage (118).
